# EUROPÄISCHE PATENTSCHRIFT

(11) **EP 2 399 692 B1**
(45) Veröffentlichungstag und Bekanntmachung des Hinweises auf die Patenterteilung: **18.02.2015**
(21) Anmeldenummer: 11171279.0
(22) Anmeldetag: 24.06.2011
(51) Int. Cl.: B22C 9/02, B22C 9/06, B22C 9/10

(54) **Gießform zum Gießen von Gussstücken aus einer Metallschmelze**
Mould for moulding moulded items from molten metal
Moule pour la coulée d'éléments en coulée à partir d'un métal en fusion

(30) Priorität: 28.06.2010 DE 102010025285
(43) Veröffentlichungstag der Anmeldung: 28.12.2011
(73) Patentinhaber: Nemak Linz GmbH, 4030 Linz (AT)
(72) Erfinder: Gosch, Rolf, Dr., 4600 Thalheim bei Wels (AT)
(74) Vertreter: Cohausz & Florack

(56) Entgegenhaltungen:
- EP-A1- 0 872 295
- EP-A1- 1 536 141

## Beschreibung

Die Erfindung betrifft eine Gießform zum Gießen eines Gussteils aus einer Metallschmelze, wobei die Gießform eine Dauergießform umfasst, die aus mindestens zwei den Formhohlraum der Dauergießform gegenüber der Umgebung abgrenzenden Dauergießformteilen zusammengesetzt ist, welche beim Entformen des Gussteils unzerstört erhalten bleiben. Dauergießformen dieser Art, in der Fachsprache auch "Gießkokillen" genannt, werden beispielsweise in der Großserienproduktion eingesetzt, um Zylinderköpfe für Verbrennungsmotoren aus einer Aluminiumschmelze zu gießen.

Gießformen, die zum einen Teil aus einer Dauergießform und zum anderen Teil aus einer verlorenen Form geformt sind, sind grundsätzlich bekannt. Ein Beispiel hierfür ist in der EP 0 872 295 A1 beschrieben, gemäß der eine Gießform zum Herstellen von metallischen Hohlgießlingen eine Kokille und eine Sandform umfasst. Konkret handelt es sich bei dem betreffenden Hohlgießling um eine für einen Großmotor bestimmte Zylinderlaufbuchse, die eine zylindrische Grundform aufweist. Die Kokille besitzt eine erste Formgebungsfläche, während die Sandform die übrigen massgebenden Formgebungsflächen der Gießform aufweist. Die Kokille umschließt dementsprechend keinen eigenen Formhohlraum, sondern bildet nach Art einer Schale lediglich die Fortsetzung des Formraums, der im Übrigen von der Sandform umgrenzt wird. Auf diese Weise wird bei der bekannten Gießform die äußere Gestalt des herzustellenden Hohlgießlings gemeinsam durch die Kokille und die Sandform bestimmt.

Neue Konzepte für Verbrennungsmotoren aber auch andere Anwendungen aus Bereichen, bei denen eine kosteneffiziente gießtechnische Fertigung von Großserienprodukten gefordert wird, sehen vor, dass üblicherweise separat vorgefertigte, an einer Kernkomponente des jeweiligen Produkts befestigte Funktionsteile, die zusätzliche für die Funktion des jeweiligen Produkts erforderliche Aufgaben übernehmen, zukünftig direkt an die jeweilige Kernkomponente angegossen werden.

Ein Beispiel für eine solche Integration eines Funktionsteils in ein Gussteil ist aus der EP 2 143 922 A1 bekannt. Aus dieser Veröffentlichung geht ein Zylinderkopf für einen von einem Turbolader aufgeladenen Verbrennungsmotor mit mindestens zwei Zylindern hervor, bei dem an die Abgasauslässe des Zylinderkopfs Abgasleitungen angeschlossen sind, die innerhalb des Zylinderkopfes zu einer Gesamtabgasleitung zusammengeführt werden, und bei dem der Zylinderkopf, der Abgaskrümmer und zumindest Teile des Turboladers bzw. Teile des ein- oder mehrteiligen Turboladergehäuses in einem Stück gegossen sind. Der Vorteil dieser integrierten gießtechnischen Ausgestaltung von Zylinderkopf und Teilen des Turboladers wird dabei darin gesehen, dass der Turbolader sehr nahe an den Auslassventilen des Zylinderkopfes angeordnet ist, so dass die wärmeabgebende Fläche und das Volumen der Kanäle vom Zylinder zum Turbolader deutlich reduziert sind. Dies hat zur Folge, dass das Abgas auf seinem Weg zum Turbolader nur vergleichbar geringe Strömungsverluste erleidet, wodurch ein schnelleres Ansprechen des Turboladers z. B. bei Lastwechseln erreicht werden soll. Indem das Gehäuse des Turboladerkrümmers zumindest abschnittsweise gekühlt wird, wird eine Absenkung der Abgastemperaturen erreicht, so dass trotz der engen Anbindung des Turboladers an den Auslass des Zylinderkopfes seine thermische Überlastung sicher vermieden wird.

Um die gießtechnische Herstellung eines Zylinderkopfs in Kombination mit einem komplex geformten Turboladergehäuse zu ermöglichen, ist in der EP 1 536 141 A1 eine aus mehreren Dauergießformteilen zusammengesetzte Dauergießform vorgeschlagen worden, bei der die einen Zylindergießformteile die äußere Form des Zylinderkopfs und die Gehäuse- und Leitungsgießformteile die äußere Form des Turboladerghäuses und der zum Zuführen des Abgasstroms aus dem Zylinderkopf benötigten Verbindungsleitungen abbilden. Die inneren Hohlräume des Zylinderkopfs und des Turboladergehäuses sowie der Verbindungsleitungen werden dagegen in an sich bekannter Weise durch in den von den Dauergießformen umgebenen Gießformraum positionierte Gießkerne abgeformt. Ein unterbrechungsfreier Übergang zwischen den Hohlräumen des Zylinderkopfs und den an sie anzubindenden Hohlräumen des Turboladergehäuses und der Verbindungsleitungen wird dabei dadurch gewährleistet, dass die dem Zylinderkopf zugeordneten Gießkerne über Öffnungen der Zylinderformteile aus der den Zylinderkopf abformenden Dauergießform geführt und an die Gießkerne angeschlossen sind, die die Hohlräume des Turboladergehäuses und der Verbindungsleitungen abbilden.

Vor dem Hintergrund des voranstehend erläuterten Standes der Technik bestand die Aufgabe der Erfindung darin, eine Möglichkeit schaffen, ein komplex geformtes Bauteil, wie es ein Zylinderkopf mit einem nach Art des voranstehenden Zylinderkopfdesigns angegossenen Turbolader-Gehäuse darstellt, in großen Stückzahlen betriebssicher und kostengünstig gießtechnisch zu fertigen.

Diese Aufgabe ist erfindungsgemäß durch eine Gießform mit den in Anspruch 1 angegebenen Merkmalen gelöst worden. Vorteilhafte Ausgestaltungen der Erfindung sind in den abhängigen Ansprüchen angegeben und werden nachfolgend wie der allgemeine Erfindungsgedanke im Einzelnen erläutert.

In Übereinstimmung mit dem eingangs erläuterten Stand der Technik umfasst eine erfindungsgemäße Gießform zum Gießen eines Gussteils aus einer Metallschmelze eine Dauergießform, die aus mindestens zwei Dauergießformteilen zusammengesetzt ist. Die Dauergießformteile grenzen den Formhohlraum der Dauergießform gegenüber der Umgebung ab. Die Dauergießformteile zeichnen sich dabei dadurch aus, dass sie beim Entformen des Gussteils nicht zerstört werden, sondern erhalten bleiben und dementsprechend für viele Gießdurchläufe wiederverwendet werden können. Selbstverständlich können auch bei einer erfindungsgemäßen Gießform in der Dauergießform innerhalb des Formhohlraums wie üblich Gießkerne oder Formteile positioniert sein, die in Folge von gezielter mechanischer Krafteinwirkung oder der während des Gießens auftretenden thermischen Spannungen in viele rieselfähige Einzelteile zerfallen. Gießkerne dieser Art werden beispielsweise in Dauergießformen dann benötigt, wenn innerhalb des jeweiligen Gussteils Kanäle, Hohlräume etc. auszubilden sind.

Erfindungsgemäß ist nun an der Dauergießform eine Öffnung vorgesehen, an die ein Formpaket angeschlossen ist. Dieses Formpaket besteht erfindungsgemäß aus einem beim vollständigen Entformen des Gussteils zerbrechenden Material und umgibt einen Formhohlraumabschnitt. Der von dem Formpaket umgebene Formhohlraumabschnitt steht dabei in Verbindung mit dem Formhohlraum der Dauergießform, so dass in den Formhohlraum der Dauergießform gefüllte Schmelze in den Formhohlraumabschnitt des Formpakets gelangt und umgekehrt.

Erfindungsgemäß ist also die Dauergießform um ein Formpaket ergänzt, das für sich gesehen nach Art einer verlorenen Gießform ausgebildet ist und für jeden Gießvorgang neu erstellt wird. Der besondere Vorteil der Verwendung eines solchen Formpakets besteht darin, dass es mit einem solchen Formpaket ohne weiteres möglich ist, auch komplexe, mit Hinterschneidungen und filigranen Formelementen, wie engen, spiralförmigen Kühl- und Gaskanälen etc., versehene Gehäuseformen herzustellen.

Die Zerstörbarkeit und die nach der Entformung des Gussteils gegebene Rieselfähigkeit des Formstoffs, aus dem das Formpaket hergestellt ist, erlauben dabei trotz der engen räumlichen Verhältnisse auf einfache Weise eine störungsfreie Entformung des gesamten Gussteils. Die Erfindung kombiniert dementsprechend die Vorteile einer Dauergießform mit den Vorteilen eines als verlorene Gießform ausgebildeten Formpakets. Da das Volumen des von dem Formpaket jeweils abgebildeten Funktionsteils klein gegenüber dem Volumen ist, das im von den Dauerformteilen umgebenen Formhohlraum abgebildet wird, ist auch der für die Herstellung des Formpakets in Kauf zu nehmende Aufwand im Verhältnis zu den Vorteilen, die durch die erfindungsgemäße Gestaltung einer Gießform erzielt werden, gering.

Mit einer erfindungsgemäßen Gießform steht daher eine betriebssicher und kostengünstig nutzbare Möglichkeit der gießtechnischen Herstellung eines komplex geformten Bauteils zur Verfügung, die sich insbesondere zur großtechnischen Fertigung von Gussteilen in großer Stückzahl eignet.

Um eine einwandfreie Anbindung des Formpakets an die Dauerformteile der Dauergießform zu gewährleisten, können die dem Formpaket zugeordneten Teile der Dauergießform und das Formpaket so ausgestaltet sein, dass bei fertig zusammengesetzter Dauergießform das Formpaket an einer Außenfläche der Dauergießform anliegt. Ein weiterer Vorteil dieser Ausgestaltung der Erfindung besteht darin, dass bei an den zugeordneten Dauergießformteilen anliegendem Formpaket der zwischen den Dauergießformteilen und dem Formpaket unvermeidbar vorhandene Fügespalt auf einfache Weise so ausgebildet werden kann, dass auch im Fall einer Betriebsstörung ein Austritt von Metallschmelze aus der Dauergießform sicher verhindert ist.

Zur Abdichtung des zwischen der Dauergießform und dem Formpaket vorhandenen Fügespalts kann eine separate Dichtung vorgesehen sein. Diese kann beispielsweise auch so angeordnet sein, dass sie zwischen der Umfangswand der Öffnung, die dem Formpaket zugeordnet ist, und einer korrespondierenden Fläche des Formpakets wirkt.

Um die ordnungsgemäße Ausrichtung des Formpakets an dem zugeordneten Formteil oder den zugeordneten Formteilen zu erleichtern, können an dem Formpaket mindestens ein erstes Formelement und an mindestens einem der Dauergießformteile ein korrespondierend zu dem ersten Formelement geformtes zweites Formelement ausgebildet sein, das formschlüssig mit dem Formelement des Formpakets zusammenwirkt. Die betreffenden nach Art von Kernmarken wirkenden Formelemente können dabei so ausgebildet sein, dass sie nicht nur die Lage des Formpakets in Bezug auf die Dauerformteile festlegen, sondern auch einen verliersicheren Halt des Formpakets an den zugeordneten Dauerformteilen sicherstellen.

Ebenso kann es zur einwandfreien Ausrichtung des Formpakets beitragen, wenn die dem Formpaket zugeordnete Öffnung der Dauergießform sich mindestens abschnittsweise ausgehend vom Formhohlraum der Dauergießform in Richtung der Außenfläche der Dauergießform erweitert. In den sich erweiternden Abschnitten ist die Öffnung dann nach Art eines Trichters so ausgebildet, dass das in die Öffnung eingesetzte Formpaket bei seiner Montage an den an ihm anliegenden Flächen der sich erweiternden Abschnitte selbsttätig ausgerichtet wird. Zu diesem Zweck kann der Randbereich, der die dem Formpaket zugeordnete Öffnung umgibt, mindestens abschnittsweise konisch in Richtung des Formhohlraums der Dauergießform zulaufend oder nach Art einer Kehle ausgebildet sein.

Weiter unterstützt werden kann die lagerichtige Positionierung des Formpakets an der zugeordneten Öffnung der erfindungsgemäßen Gießform dadurch, dass das Formpaket an einem die Dauergießform haltenden Bock abgestützt ist.

Das das anzugießende Funktionselement abbildende Formpaket wird typischerweise aus zwei oder mehreren Formteilen oder Formkernen zusammengesetzt sein. Im Fall, dass die erfindungsgemäße Gießform zum Gießen eines Zylinderkopfs für einen Verbrennungsmotor bestimmt ist, kann beispielsweise das Formpaket ein Funktionsteil abbilden, das bei fertig gegossenem Zylinderkopf einstückig mit dem Zylinderkopf verbunden ist und mindestens einen Kanal aufweist, der unterbrechungsfrei mit einem Kanal des Zylinderkopfs verbunden ist. Bei einem solchen Funktionsteil kann es sich beispielsweise um das Gehäuse oder ein Gehäuseteil eines Turboladers handeln. In diesem Fall kann das Formpaket beispielsweise Formteile, durch die die äußere Gestalt des Gehäuses oder Gehäuseteils bestimmt ist, und Formkerne umfassen, die den Abgaskanal sowie einen gegebenenfalls zusätzlich vorgesehenen Kühlflüssigkeitskanal in dem Gehäuse abbilden. Das Formpaket umfasst dann einen ersten Formkern, der einen mit dem Wassermantel des zu gießenden Zylinderkopfs verbundenen Wasserkanal des Funktionsteils abbildet, und einen zweiten Formkern, der einen mit einem Abgas führenden Kanal des Zylinderkopfs verbundenen Abgaskanal abbildet.

Eine Gießform, bei der in erfindungsgemäßer Weise eine Dauergießform um ein Formpaket, das aus einem beim Entformen in viele Einzelteile zerfallenden Formstoff hergestellt ist, ergänzt ist, eignet sich insbesondere zur Erzeugung von Gussteilen aus einer Leichtmetallschmelze, insbesondere einer Aluminiumschmelze, da sich gerade bei Verwendung solcher Leichtmetallschmelzen die Vorteile des Kokillengusses in Kombination mit den Vorteilen des Formpaketgusses nutzen lassen, um beispielsweise komplexe Zylinderkopfkonstruktionen für Verbrennungsmotoren herstellen zu können, welche eine einerseits optimale Funktionsintegration und andererseits eine Minimierung der Produktionskosten ergeben.

Grundsätzlich eignen sich für die Herstellung der Teile eines erfindungsgemäß eingesetzten Formpakets alle Materialien, die für die beim Gießen auftretenden hohen Temperaturen geeignet sind, unter gezielter Einwirkung einer Kraft beim Entformen in ausreichend kleine Teile zerfallen und gleichzeitig die jeweiligen Formelemente des zu gießenden Funktionsteils mit ausreichender Genauigkeit abbilden. In dieser Hinsicht bewährt sind sandartige, mit einem Binder vermischte Formstoffe, die im Stand der Technik bereits erfolgreich für die Herstellung von verlorenen Formen für das Gießen von Gussteilen aus Metallschmelzen, insbesondere Leichtmetallschmelzen, eingesetzt werden.

Um die gegebenenfalls auf das Gießen folgende mechanische Bearbeitung des in der erfindungsgemäßen Gießform abgegossenen Gussteils zu erleichtern, kann an der Gießform mindestens ein Formelement zum Abbilden eines Erstaufnahmepunkts an dem Gussteil vorgesehen sein. Ein Erstaufnahmepunkt oder mehrere solcher Erstaufnahmepunkte werden insbesondere bei der automatisierten spanenden Bearbeitung als Ausgangspunkt für die Vermessung der Geometrie des jeweiligen Gussteils genutzt. Die Erstaufnahmepunkte legen dabei die "Nullpunkte" für die Ausrichtung des Bearbeitungswerkzeugs bzw. des jeweils zu bearbeitenden Werkstücks in x-, y- und z- Richtung fest.

Ergibt sich nun, dass der in dem zerstörbaren Formpaket abgebildete Abschnitt des Gussteils einer besonderen Bearbeitung unterzogen werden muss, an die besondere Anforderungen beispielsweise hinsichtlich der Geometrie, insbesondere der lagerichtigen Positionierung der jeweiligen Bearbeitungsabschnitte, gestellt werden, so kann es zweckmäßig sein, wenn an der Gießform ein zusätzliches Formelement vorgesehen ist, welches an dem in dem Formpaket abgebildeten Abschnitt des Gussteils einen zusätzlichen Erstaufnahmepunkt abbildet. Dieser zusätzliche Erstaufnahmepunkt kann die Grundlage für ein zusätzliches Bezugssystem bilden, das unabhängig ist von dem Bezugssystem, welches auf der an dem Gussteil allgemein vorgesehenen Erstaufnahme basiert. Besonders vorteilhaft erweist sich diese Möglichkeit, wenn in dem Formpaket ein Abgasturboladerturbinengehäuse abgebildet wird, dessen Montagefläche und die bearbeiteten Funktionsgeometrien für den zu montierenden Turbolader eine mit äußerster Genauigkeit durchgeführte mechanische Bearbeitung erfordert. Vorteilhaft ist es deshalb, wenn an dem in dem erfindungsgemäß an der Dauergießform angeordneten Formpaket abgebildeten Abschnitt des Gussteils ein eigenes Erstaufnahmekoordinatensystem vorhanden ist, das sich zwar an den Standarderstaufnahmepunkten orientieren kann, dann aber separat nur für die Bearbeitung des jeweiligen Gussteilabschnitts nutzbar ist.

Nachfolgend wird die Erfindung anhand eines Ausführungsbeispiels näher erläutert. Es zeigen jeweils schematisch:
- Fig. 1: eine Gießform zum Gießen eines Zylinderkopfs für einen Verbrennungsmotor in perspektivischer Ansicht;
- Fig. 2: einen Ausschnitt der Gießform gemäß Fig. 1 in einem Schnitt entlang der in Fig. 1 angedeuteten Schnittlinie X-X.

Die Gießform umfasst eine Dauergießform 1, die auf einer Trägerplatte 2 montiert ist. Die Trägerplatte 2 ist beispielsweise auf einem nicht dargestellten Transportsystem angeordnet, welches die Dauergießform 1 zu einer hier ebenfalls nicht gezeigten Gießstation transportiert.

Die Dauergießform 1 ist aus einem üblicherweise aus Formsand hergestellten Formteil 3 sowie aus mehreren Dauergießformteilen zusammengesetzt, von denen hier die Dauergießformteile 4,5,6 sichtbar sind. Dabei bildet das Formteil 3 den Deckel, das Dauergießformteil 4 eine erste Seitenwand, das Dauergießformteil 6 eine zweite Seitenwand und das Dauergießformteil 5 einen Boden der Dauergießform 1. Die Dauergießformteile der Dauergießform 1 können in bekannter Weise aus einem geeigneten Stahl bestehen, der so hochtemperatur- und verschleißbeständig ist, dass die Dauergießformteile für eine große Zahl von Gießvorgängen wiederverwendet werden können.

Die Dauergießformteile der Gießform 1 umgrenzen einen Formhohlraum 7 der Gießform 1 gegenüber der Umgebung U und weisen auf ihrer dem Formhohlraum 7 zugeordneten Seite Formelemente 8,9 auf, durch die die äußere Gestalt des zu gießenden Zylinderkopfes abgebildet wird.

Um die innerhalb des zu gießenden Zylinderkopfes erforderlichen Hohlräume und Kanäle abzubilden, sind in dem Formhohlraum 7 der Gießform 1 eine größere Zahl von Formkernen eingelegt, von denen in Fig. 2 die Formkerne 10,11,12 sichtbar sind. Der Formkern 10 bildet bei der in Fig. 2 dargestellten Position der Gießform 1 den oberen Bereich des Wassermantelkanals des zu gießenden Zylinderkopfes ab, während der Formkern 11 den unteren Teil dieses Wassermantelkanals abformt. Der mit Abstand zwischen den Formkernen 10,11 angeordnete Formkern 12 bildet dagegen einen in den zu gießenden Zylinderkopf integrierten Abgaskanal ab, durch den entsprechend der in der EP 2 143 926 A1 beschriebenen Entwicklung die Abgasauslässe des zu gießenden Zylinderkopfes gemeinsam zu einer Auslassöffnung geführt sind.

In das die eine Seitenwand der Gießform 1 bildende Dauergießformteil 5 ist ausgehend von dem Rand, der dem den Deckel der Dauergießform 1 bildenden Formteil 3 zugeordnet ist, eine Öffnung 13 eingeformt, die sich in Richtung des gegenüberliegenden Rands erstreckt. Die Formkerne 10,11,12 sind jeweils so gestaltet, dass sie an der Öffnung 13 enden bzw. in die Öffnung 13 der Gießform 1 vorstehen.

Die Breite der Öffnung 13 ist gleichzeitig so bemessen, dass sie einen Vorsprung 20 eines Formpakets 21 aufnimmt, das an der Außenseite des Dauergießformteils 6 angeordnet ist. Dieser Vorsprung 20 des Formpakets 21 füllt die Öffnung 13 der Dauergießform 1 vollständig aus und liegt mit seinen seitlich über den Vorsprung 20 hinausgehenden, dem Dauerformteil 6 zugeordneten Wandflächen dicht an der Außenfläche des Dauerformteils 6 an.

Das beim vorliegenden Ausführungsbeispiel in vertikaler Richtung geteilte Formpaket 21 ist aus mehreren Formteilen 22,23 und Formkernen 24,25 zusammengesetzt, die in an sich bekannter Weise jeweils aus einem an sich ebenfalls bekannten, mit einem geeigneten Binder vermischten Formsand hergestellt sind.

Das Formteil 22 bildet die eine Hälfte des im zusammengesetzten Zustand blockförmigen Formpakets 21, während die andere Hälfte des Formpakets 21 durch das Formteil 23 gebildet ist. Die Formteile 22,23 umschließen einen Formhohlraumabschnitt 26, in dem die Formkerne 24,25 angeordnet sind und der im Bereich der Stirnseite des in der Öffnung 13 der Gießform 1 sitzenden Vorsprungs 20 zum von den Dauergießformteilen 4-6 begrenzten Formhohlraum 7 geöffnet ist.

Das Formpaket 21 dient zum zeitgleichen einstückigen Angießen eines Gehäuses für einen abgasbetriebenen, mit einer Wasserkühlung versehenen Turbolader an den in der Dauergießform 1 zu gießenden Zylinderkopf. Der eine Formkern 24 des Formpakets 21 bildet einen Wassermantelkanal des zu gießenden Gehäuses ab. Dazu weist der Formkern 24 eine nach Art einer Spirale oder einer Schnecke gekrümmte Form auf. Das bei der Darstellung in Fig. 2 untere Ende 27 des Formkerns 24 ist dazu so positioniert und geformt, dass dieses Ende bei an dem Dauergießformteil 6 sitzendem Formpaket 21 mit seiner Stirnfläche vollflächig bündig und positionsgenau an der ihm zugeordneten Stirnfläche des Formkerns 11 anliegt, der den unteren Teil des Wassermantels des zu gießenden Zylinderkopfes abbildet.

Ausgehend von diesem Ende 27 läuft der Formkern 24 in einer enger werdenden Spirale nach oben. An seinem bei der Darstellung in Fig. 2 oberen, das innere Ende der durch den Formkern 24 gebildeten Spirale darstellenden Endabschnitt 28 ist ein in Richtung des Formhohlraums 7 vorstehender Vorsprung 29 ausgebildet. Dessen Stirnfläche ist wiederum so positioniert und geformt, dass sie bei an dem Dauergießformteil 6 sitzendem Formpaket 21 vollflächig bündig und positionsgenau an der ihm zugeordneten Stirnfläche des Formkerns 10 anliegt, der den bei der Darstellung gemäß Fig. 2 oberen Teil des Wassermantels des zu gießenden Zylinderkopfes abbildet.

Der zweite Formkern 25 des Formpakets 21 bildet einen im praktischen Einsatz heißes Abgas führenden Abgaskanal ab und sitzt in dem von dem Formkern 24 umgrenzten Raum und weist ebenfalls eine schneckenartige Form auf. Sein bei der Darstellung in Fig. 2 unterer Endabschnitt 30 ist dabei so positioniert und ausgeformt, dass seine Stirnfläche vollflächig bündig an der ihr zugeordneten Stirnfläche des Formkerns 12 anliegt, der den integrierten Abgaskanal des zu gießenden Zylinderkopfes abbildet. Ausgehend von dem unteren Endabschnitt 30 geht der Formkern 25 der Kontur des Formkerns 24 folgend in einen an seinem anderen Ende ausgebildeten, zapfenförmigen Vorsprung 31 über, dessen Längsachse L sich üblicherweise parallel zur ebenen Außenfläche des Dauergießformteil 6 erstreckt. Der Vorsprung 31 sitzt mit seinem freien Ende formschlüssig in einer entsprechend geformten, hier nicht sichtbaren Ausnehmung des Formteils 22 und bildet an dem zu gießenden Gehäuse eine Auslassöffnung ab, die später das Laufrad des Turboladers aufnehmen kann.

Sowohl zwischen den den Formhohlraumabschnitt 26 begrenzenden Innenflächen 32 der Formteile 22,23 und der ihnen zugewandten äußeren Fläche 34 des Formkerns 24 als auch zwischen der inneren, dem Formkern 25 zugewandten Fläche 35 des Formkerns 24 und der dem Formkern 24 zugewandten Umfangsfläche 36 besteht jeweils durchgehend ein im Wesentlichen konstanter Abstand. Dementsprechend ist in dem Formholraumabschnitt 26 des Formpakets 21 ein erster spiralförmiger äußerer Kanal 37 und getrennt davon ein zweiter ebenfalls spiralförmiger innerer Kanal 38 gebildet. Beide Kanäle 37,38 sind bei an dem Dauergießformteil 6 montiertem Formpaket 21 mit ihrem einen wie mit ihrem anderen Ende jeweils unterbrechungsfrei mit einem freien, nicht durch Formkerne besetzten Bereich des Formhohlraums 7 der Dauergießform 1 verbunden.

Wird der Formhohlraum 7 der Gießform 1 in an sich bekannter Weise über ein hier nicht gezeigtes Gießsystem mit Aluminiumschmelze gefüllt, so strömt die Schmelze bei Erreichen eines bestimmten Füllniveaus unterbrechungsfrei auch in die Kanäle 37,38 des Formpakets 21, bis diese ebenfalls vollständig gefüllt sind.

Nach dem Erstarren der Schmelze und Entformen des dann fertig gegossenen, hier nicht dargestellten Zylinderkopfes bildet das in dem äußeren Kanal 38 erstarrte Leichtmetall dementsprechend die äußere Wand des einstückig an den Zylinderkopf angegossenen Gehäuses für den Turbolader, während das im Kanal 37 erstarrte Material den durch den Formkern 24 abgebildeten Wassermantel des Turbolader-Gehäuses gegenüber dem durch den Formkern 25 abgebildeten Abgaskanal des Turboladers abgrenzt.

Die Entformung des an den Zylinderkopf angegossenen Turbolader-Gehäuses erfolgt in an sich bekannter Weise dadurch, dass die Formteile 22,23 und die Formkerne 24,25 durch Einwirkung äußerer Kräfte zerstört werden. Dies kann beispielsweise durch Rütteln des Zylinderkopfes erfolgen, wie es üblicherweise durchgeführt wird, um die im Formhohlraum 7 sitzenden Formkerne 10 - 12 zu zerstören und aus dem fertigen Zylinderkopf ausrieseln zu lassen.

Um eine passgenaue, lagerichtige Ausrichtung des Formpakets 21 in der Öffnung 13 und an dem Dauergießformteil 6 sowie eine eindeutige lagerichtige Zuordnung der Formkerne 10-12 und 24,25 zu gewährleisten, können an den betreffenden Teilen Formelemente, wie Vorsprünge 39 und korrespondierend geformte Ausnehmungen 40 ausgebildet sein, die bei zusammengesetzter Gießform 1 formschlüssig zusammenwirken und so gewährleisten, dass die einander zugeordneten Teile auch unter den beim Gießvorgang oder beim Transport der Gießform 1 auftretenden Kräften ihre Position beibehalten.

Die lagerichtige Ausrichtung des Formpakets 21 an dem Dauergießformteil 6 bzw. in der Öffnung 13 kann darüber hinaus auch dadurch unterstützt werden, dass die die Öffnung 13 umgebenden Randflächenabschnitte zumindest im Bereich des in Fig. 2 unteren Randabschnitts 14 ausgehend von ihrer dem Formhohlraum 7 zugeordneten Kante in Richtung der Außenfläche des Dauergießformteils 6 so angeschrägt ist, dass sich die Öffnung 13 zumindest in diesem Bereich in Richtung der Umgebung U nach Art eines Trichters erweitert, die Öffnung 13 sich in Richtung des Formhohlraums 7 also konisch zulaufend verengt. Indem der dem derart angeschrägten Abschnitt der Randfläche 14 zugeordnete Flächenabschnitt des Vorsprungs 20 des Formpakets 21 in entsprechender Weise angeschrägt ist, zentriert sich das Formpaket 21 in seiner fertig an dem Dauergießformteil 6 positionierten Stellung zumindest in Richtung der Höhe der Gießform 1 selbsttätig.

Auf der Tragplatte 2 ist das Formpaket 21 durch einen Bock 41 abgestützt. Alternativ kann in die Tragplatte 2 in konventioneller Weise eine Kernmarke eingeformt sein, an der das Formpaket 21 hinsichtlich seiner Lage relativ zum zugeordneten Dauergießformteil 6 formschlüssig fixiert ist.

### BEZUGSZEICHEN

- 1: Gießform
- 2: Trägerplatte
- 3: Formteil
- 4-6: Dauergießformteile
- 7: Formhohlraum
- 8, 9: auf der dem Formhohlraum 7 zugeordneten Seite der Dauergießformteile ausgebildete Formelemente
- 10-12: Formkerne
- 13: Öffnung
- 14: Randfläche der Öffnung 13
- 20: Vorsprung
- 21: Formpaket
- 22, 23: Formteile
- 24, 25: Formkerne
- 26: Formhohlraumabschnitt
- 27: Ende des Formkerns 24
- 28: Endabschnitt des Formkerns 24
- 29: an den Endabschnitt 28 angeformter Vorsprung des Formkerns 24
- 30: Endabschnitt des Formkerns 25
- 31: Vorsprung des Formkerns 25
- 32: Innenflächen der Formteile 22,23
- 34: äußere Fläche des Formkerns 24
- 35: innere Fläche des Formkerns 24
- 36: Umfangsfläche des Formkerns 25
- 37: Kanal des Formpakets 21
- 38: Kanal des Formpakets 21
- 39: Vorsprünge
- 40: Ausnehmungen
- 41: Bock

- L: Längsachse
- U: Umgebung

## Patentansprüche

1. Gießform (1) zum Gießen eines Gussteils aus einer Metallschmelze, umfassend eine Dauergießform, die aus mindestens zwei den Formhohlraum (7) der Dauergießform gegenüber der Umgebung (U) abgrenzenden Dauergießformteilen (4-6) zusammengesetzt ist, welche beim Entformen des Gussteils unzerstört erhalten bleiben,
**dadurch gekennzeichnet, dass** an der Dauergießform eine Öffnung (13) ausgebildet ist, an die ein Formpaket (21) angeschlossen ist, das aus einem beim Entformen des Gussteils zerbrechenden Material besteht und einen Formhohlraumabschnitt (26) umgibt, der mit dem Formhohlraum (7) der Dauergießform verbunden ist, so dass in den Formhohlraum (7) der Dauergießform gefüllte Schmelze in die Formhohlraumabschnitte (26) des Formpakets (21) gelangt und umgekehrt.

2. Gießform nach Anspruch 1, **dadurch gekennzeichnet, dass** das Formpaket (21) an einer Außenfläche der Dauergießform anliegt.

3. Gießform nach einem der voranstehenden Ansprüche, **dadurch gekennzeichnet, dass** an dem Formpaket (21) mindestens ein erstes Formelement (39) und an mindestens einem der Dauergießformteile (4-6) ein korrespondierend zu dem ersten Formelement (39) geformtes zweites Formelement (40) ausgebildet ist, das formschlüssig mit dem Formelement (39) des Formpakets (21) zusammenwirkt.

4. Gießform nach einem der voranstehenden Ansprüche, **dadurch gekennzeichnet, dass** die dem Formpaket (21) zugeordnete Öffnung (13) sich mindestens abschnittsweise ausgehend vom Formhohlraum (7) der Dauergießform in Richtung der Außenfläche der Dauergießform erweitert.

5. Gießform nach Anspruch 4, **dadurch gekennzeichnet, dass** der Randbereich (14), der die dem Formpaket (21) zugeordnete Öffnung (13) umgibt, mindestens abschnittsweise konisch in Richtung des Formhohlraums (7) der Dauergießform zulaufend oder nach Art einer Kehle ausgebildet ist.

6. Gießform nach einem der voranstehenden Ansprüche, **dadurch gekennzeichnet, dass** das Formpaket (21) aus einem sandartigen, mit einem Binder vermischten Formstoff geformt ist.

7. Gießform nach einem der voranstehenden Ansprüche, **dadurch gekennzeichnet, dass** das Formpaket (21) aus zwei oder mehr Formteilen (22,23) oder Formkernen (24,25) zusammengesetzt ist.

8. Gießform nach einem der voranstehenden Ansprüche, **dadurch gekennzeichnet, dass** sie zum Gießen eines Zylinderkopfs für einen Verbrennungsmotor bestimmt ist und **dass** das Formpaket (21) ein Funktionsteil abbildet, das bei fertig gegossenem Zylinderkopf einstückig mit dem Zylinderkopf verbunden ist und mindestens einen Kanal aufweist, der unterbrechungsfrei mit einem Kanal des Zylinderkopfs verbunden ist.

9. Gießform nach Anspruch 8, **dadurch gekennzeichnet, dass** das Formpaket (21) einen ersten Formkern (24), der einen mit dem Wassermantel des zu gießenden Zylinderkopfs verbundenen Wasserkanal des Funktionsteils abbildet, und einen zweiten Formkern (25) umfasst, der einen mit einem Abgas führenden Kanal des Zylinderkopfs verbundenen Abgaskanal des Funktionsteils abbildet.

10. Gießform nach einem der Ansprüche 8 oder 9, **dadurch gekennzeichnet, dass** das Funktionsteil ein Gehäuseteil für einen Turbolader ist.

11. Gießform nach einem der voranstehenden Ansprüche, **dadurch gekennzeichnet, dass** das Formpaket (21) an einem die Dauergießform haltenden Bock (41) abgestützt ist.

12. Gießform nach einem der voranstehenden Ansprüche, **dadurch gekennzeichnet, dass** das Formpaket (21) an einer Kernmarke in der Trägerplatte (2) positioniert ist.

13. Gießform nach einem der voranstehenden Ansprüche, **dadurch gekennzeichnet, dass** an ihr mindestens ein Formelement zum Abbilden eines Erstaufnahmepunkts an dem Gussteil vorgesehen ist.

14. Gießform nach Anspruch 13, **dadurch gekennzeichnet, dass** an ihr ein zusätzliches Formelement vorgesehen ist, welches an dem in dem Formpaket (21) abgebildeten Abschnitt des Gussteils einen zusätzlichen Erstaufnahmepunkt abbildet.

## Claims

1. Casting mould (1) for casting a cast piece from molten metal, comprising a permanent casting mould, which is composed of at least two permanent casting mould parts (4-6) which delimit the mould cavity (7) of the permanent casting mould relative to the environment (U), which remain intact during removal of the cast piece, **characterised in that** an opening (13) is configured on the permanent casting mould, to which a mould package (21) is connected, which consists of a material that breaks into pieces during removal of the cast piece and surrounds a mould cavity section (26), which is connected to the mould cavity (7) of the permanent casting mould, and consequently the molten metal filling the mould cavity (7) of the permanent casting mould passes into the mould cavity sections (26) of the mould package (21) and vice versa.

2. Casting mould according to Claim 1, **characterised in that** the mould package (21) rests against an outer surface of the permanent casting mould.

3. Casting mould according to either of the preceding claims, **characterised in that** at least one first shaped element (39) is configured on the mould package (21) and a second shaped element (40) shaped corresponding to the first shaped element (39) is configured on at least one of the permanent casting mould parts (4-6), which shaped element (40) interacts in a form-fit manner with the shaped element (39) of the mould package (21).

4. Casting mould according to any one of the preceding claims, **characterised in that** the opening (13) assigned to the mould package (21) extends at least in sections proceeding from the mould cavity (7) of the permanent casting mould in the direction of the outer surface of the permanent casting mould.

5. Casting mould according to Claim 4, **characterised in that** the edge region (14), which surrounds the opening (13) assigned to the mould package (21), is configured in a tapered manner or in the manner of a groove, conically, at least in sections, in the direction of the mould cavity (7) of the permanent casting mould.

6. Casting mould according to any one of the preceding claims, **characterised in that** the mould package (21) is formed from a sand-like moulding material mixed with a binder.

7. Casting mould according to any one of the preceding claims, **characterised in that** the mould package (21) is comprised of two or more mould parts (22, 23) or mould cores (24,25).

8. Casting mould according to any one of the preceding claims, **characterised in that** said mould is designed for casting a cylinder head for a combustion engine and that the mould package (21) represents a functional part, which is connected to the cylinder head as a single piece in a ready-cast cylinder head and has at least one channel, which is seamlessly connected to a channel of the cylinder head.

9. Casting mould according to Claim 8, **characterised in that** the mould package (21) comprises a first mould core (24), which represents a water channel of the functional part connected to the cooling jacket of the cylinder head to be cast, and a second mould core (25), which represents an exhaust gas duct of the functional part connected to a channel of the cylinder head conducting exhaust gas.

10. Casting mould according to Claim 8 or 9, **characterised in that** the functional part is a housing part for a turbocharger.

11. Casting mould according to any one of the preceding claims, **characterised in that** the mould package (21) is supported on a mounting (41) retaining the permanent casting mould.

12. Casting mould according to any one of the preceding claims, **characterised in that** the mould package (21) is positioned on a core mark on the supporting plate (2).

13. Casting mould according to any one of the preceding claims, **characterised in that** at least one shaped element is provided thereon to represent an initial fixing point on the mould part.

14. Casting mould according to Claim 13, **characterised in that** an additional shaped element is provided thereon, which represents an additional initial fixing point on the section of the mould part represented in the mould package (21).

## Revendications

1. Moule de coulée (1) servant à mouler une pièce moulée à partir d'un bain de métal en fusion, comprenant un moule de coulée permanent qui est composé au moins de deux parties (4-6) du moule de coulée permanent délimitant la cavité (7) du moule de coulée permanent par rapport à l'environnement (U), parties du moule de coulée permanent qui restent intactes lors du démoulage de la pièce moulée,
**caractérisé en ce qu'**une ouverture (13) est formée sur le moule de coulée permanent, ouverture à laquelle est rattaché un ensemble de moule (21) qui se compose d'un matériau se cassant lors du démoulage de la pièce moulée et entoure une partie (26) de la cavité du moule qui est combinée avec la cavité (7) du moule de coulée permanent, de sorte que le bain de fusion rempli dans la cavité (7) du moule de coulée permanent passe dans les parties (26) de la cavité du moule de l'ensemble (21) du moule et inversement.

2. Moule de coulée selon la revendication 1, **caractérisé en ce que** l'ensemble (21) du moule vient en appui sur une surface extérieure du moule de coulée permanent.

3. Moule de coulée selon l'une ou l'autre des revendications précédentes, **caractérisé en ce qu'**au moins un premier élément de moule (39) est configuré sur l'ensemble (21) du moule et un second élément de moule (40) formé en correspondant au premier élément (39) du moule est configuré sur au moins l'une des parties (4-6) du moule de coulée permanent, second élément de moule qui, par complémentarité de forme, agit de façon conjuguée avec l'élément (39) du moule de l'ensemble (21) du moule.

4. Moule de coulée selon l'une quelconque des revendications précédentes, **caractérisé en ce que** l'ouverture (13) associée à l'ensemble (21) du moule s'élargit au moins partiellement à partir de la cavité (7) du moule de coulée permanent, en direction de la surface extérieure du moule de coulée permanent.

5. Moule de coulée selon la revendication 4, **caractérisé en ce que** la zone de bordure (14) qui entoure l'ouverture (13) associée à l'ensemble (21) du moule est configurée au moins partiellement en se terminant de façon conique en direction de la cavité (7) du moule de coulée permanent, ou bien configurée comme une gorge.

6. Moule de coulée selon l'une quelconque des revendications précédentes, **caractérisé en ce que** l'ensemble (21) du moule est formé par un matériau de moule de type sableux, mélangé avec un liant.

7. Moule de coulée selon l'une quelconque des revendications précédentes, **caractérisé en ce que** l'ensemble (21) du moule est composé de deux - ou plus - parties (22, 23) du moule ou noyaux (24, 25) du moule.

8. Moule de coulée selon l'une quelconque des revendications précédentes, **caractérisé en ce qu'**il est destiné au moulage d'une culasse de cylindre pour un moteur à combustion interne, et **en ce que** l'ensemble (21) du moule représente une pièce fonctionnelle qui, lorsque le moulage de la culasse de cylindre est terminé, est assemblée de façon monobloc avec la culasse de cylindre et présente au moins un conduit qui est relié, sans interruption, à un conduit de la culasse de cylindre.

9. Moule de coulée selon la revendication 8, **caractérisé en ce que** l'ensemble (21) du moule comprend un premier noyau de moule (24) qui représente un conduit d'eau de la pièce fonctionnelle, relié à la chemise d'eau de la culasse de cylindre à mouler, et comprend un second noyau de moule (25) qui représente un conduit des gaz d'échappement de la pièce fonctionnelle, relié à un conduit de la culasse de cylindre acheminant les gaz d'échappement.

10. Moule de coulée selon l'une des revendications 8 ou 9, **caractérisé en ce que** la pièce fonctionnelle est une pièce de carter pour un turbocompresseur.

11. Moule de coulée selon l'une quelconque des revendications précédentes, **caractérisé en ce que** l'ensemble (21) du moule est supporté sur un bloc support (41) maintenant le moule de coulée permanent.

12. Moule de coulée selon l'une quelconque des revendications précédentes, **caractérisé en ce que** l'ensemble (21) du moule est positionné sur une marque du noyau dans la plaque support (2).

13. Moule de coulée selon l'une quelconque des revendications précédentes, **caractérisé en ce qu'**il est prévu, sur le moule de coulée, au moins un élément de moule pour la représentation d'un premier point de levage sur la pièce moulée.

14. Moule de coulée selon la revendication 13, **caractérisé en ce qu'**il est prévu, sur ledit moule de coulée, un élément de moule qui représente un premier point de levage supplémentaire sur la partie de la pièce moulée, partie qui est représentée dans l'ensemble (21) du moule.
